# EUROPÄISCHE PATENTSCHRIFT

(11) **EP 0 846 844 B1**
(45) Veröffentlichungstag und Bekanntmachung des Hinweises auf die Patenterteilung: **26.02.2003**
(21) Anmeldenummer: 97810852.0
(22) Anmeldetag: 11.11.1997
(51) Int. Cl.: F01D 5/06

(54) **Rotorzusammenbau mit kraftschlüssig und gleichzeitig form- bzw. materialschlüssig verbundenen Rotorscheiben**
Rotor assembly with rotor discs connected by both non-positive interlocking and interpenetrating or positive interlocking means
Assemblage de rotor composé de disques unis à la fois par une liaison de force et par une liaison de forme ou de masse

(30) Priorität: 04.12.1996 DE 19650260
(43) Veröffentlichungstag der Anmeldung: 10.06.1998
(73) Patentinhaber: ALSTOM (Switzerland) Ltd, 5401 Baden (CH)
(72) Erfinder: Meylan, Pierre, 5432 Neuenhof (CH)

(56) Entgegenhaltungen:
- GB-A- 2 059 819
- US-A- 2 492 833
- US-A- 3 610 772
- US-A- 3 617 150
- US-A- 3 625 634
- US-A- 3 850 546
- US-A- 4 086 690
- US-A- 5 414 929

## Beschreibung

### Technisches Gebiet

Die Erfindung betrifft einen Rotor für Turbomaschinen, dessen einzelne Rotorscheiben, welche die Turbinen- oder Verdichterschaufeln tragen oder schaufellose Zwischenscheiben sind, sich in konzentrisch axial aneinandergereihter Anordnung befinden und mittels einer Zugvorrichtung verbunden sind, wodurch die Rotorscheiben gegeneinander verspannt eine kompakte Einheit bilden, wobei benachbarte Rotorscheiben zusätzlich zur kraftschlüssigen Verbindung durch die Zugvorrichtung eine weitere form- und/oder materialschlüssige Verbindung aufweisen.

### Stand der Technik

Ein Rotor für Turbomaschinen wird aus mehreren Rotorscheiben aufgebaut, wobei diese axial aneinandergereiht und konzentrisch ausgerichtet angeordnet werden. Die Rotorscheiben können die Beschaufelung tragen oder Zwischenscheiben sein und sind durch, im allgemeinen mehrere, Zuganker miteinander verspannt und bilden so eine kompakte Einheit. Dies jedoch nur solange, als die Axialkräfte der Zuganker hoch genug sind, um den Reibungsschluss zwischen den einzelnen Rotorscheiben zu gewährleisten. In der Praxis, welche vor allem durch die Wärmedehnungen zufolge der hohen Betriebstemperaturen beeinflusst wird, ist jedoch nicht immer mit Sicherheit der Reibungsschluss gegeben. So treten Verschiebungen der einzelnen Rotorscheiben gegeneinander auf, welche zu unrundem Lauf der Anlage und mindestens zu einer Abschaltung oder zu deren teilweiser Zerstörung führen können. Dies hat den Stillstand der Anlage und damit den Ausfall an Produktion zur Folge. Zum Produktionsausfall kommen jedoch noch die Anlageschäden wobei insbesondere diese zu extrem teuren Reparaturen führen, sofern sie überhaupt reparabel sind.

In der GB 2 059 819 ist ein Verfahren zur Fertigung eines axialen Kompressorrotors offenbart. Dieser Kompressorrotor ist aus einer Anzahl Rotorscheiben aufgebaut, die eine Beschaufelung tragen. Die Rotorscheiben sind konzentrisch zueinander angeordnet und während der Fertigung mittels Schrauben miteinander verbunden. In diesem Zustand werden die Rotorscheiben miteinander materialschlüssig verbunden, anschliessend werden die Schrauben entfernt, sodass der Kompressorrotor eine rein materialschlüssige Verbindung zwischen den zuvor einzelnen Rotorscheiben aufweist.

Die US 5 414 929 offenbart ein Verfahren zur Fertigung eines Turbinenrotors, dessen beschaufelte Rotorscheiben mittels eines einzigen Zugankers zusammengehalten werden.

Die US 3 850 546 betrifft einen Turbomaschinenrotor, dessen Rotorstufen aus Schaufelrädern bestehen. Hierfür sind radial hervorstehende Elemente vorgesehen, die jeweils nach radial aussen eine Schaufel aufweisen und nach radial innen einen Sektor der Radnabe. Der Zusammenhalt der einzelnen Schaufelräder mit jeweils zwischen zwei benachbarten Schaufelräder vorhandenen Zwischenscheiben erfolgt ebenfalls lediglich mit einem einzigen Zuganker.

### Darstellung der Erfindung

Die Erfindung versucht, all diese Nachteile zu vermeiden. Ihr liegt die Aufgabe zugrunde, einen Rotor für Turbomaschinen anzugeben, welcher von Haus aus so ausgebildet ist oder so nachgerüstet werden kann, dass eine betriebsbedingte Dejustierung, d.h. Verdrehung oder Verschiebung von Rotorscheiben zueinander vermieden wird.

Die Lösung dieser Aufgabe wird mit den Merkmalen des Kennzeichens von Anspruch 1 umschrieben. Vorteilhafte Ausführungsformen eines solchen Rotors für Turbomaschinen sind durch die Merkmale der abhängigen Ansprüche angegeben.

Erfindungsgemäß ist ein Rotor für Turbomaschinen, dessen einzelne Rotorscheiben, welche die Turbinen- oder Verdichterschaufeln tragen oder schaufellose Zwischenscheiben sind, sich in konzentrisch axial aneinandergereihter Anordnung befinden und mittels einer Zugvorrichtung verbunden sind, wodurch die Rotorscheiben gegeneinander verspannt eine kompakte Einheit bilden, wobei benachbarte Rotorscheiben zusätzlich zur kraftschlüssigen Verbindung durch die Zugvorrichtung eine weitere form- und/oder materialschlüssige Verbindung aufweisen, derart ausgebildet, dass die Zugvorrichtung aus mehreren, einzelnen Zugankern besteht, und dass die weitere form- und/oder materialschlüssige Verbindung zwischen je aneinanderliegenden Rotorscheiben auf einem größeren Durchmesser als dem durch die Zuganker gebildeten Schraubenteilkreis angeordnet ist.

### Kurze Beschreibung der Zeichnung

Weitere Merkmale und Vorteile ergeben sich aus der Beschreibung von beispielsweisen Ausführungsformen anhand der Zeichnung.ln dieser zeigt
- Fig. 1: durch achsparallele Zuganker verspannte Rotorscheiben mit einer zusätzlichen Verbindung in Form einer Schweissnaht,
- Fig. 2: ein Detail zu Fig. 1,
- Fig. 3: ein weiteres Detail zu Fig. 1,
- Fig. 4: durch die Rotorachse kreuzende Zuganker verspannte Rotorscheiben,
- Fig. 5: durch Zuganker verspannte Rotorscheiben mit einer zusätzlichen Verbindung in Form einer doppelkonus förmingen Zentrierung.

Es sind nur die für das Verständnis der Erfindung wesentlichen Elemente gezeigt-, insbesondere ist nicht der an sich bekannte und unveränderte Teil des Rotors oder andere Rotordetails etc. dargestellt.

### Weg zur Ausführung der Erfindung

Bei einem Rotor 1 für Turbomaschinen sind die einzelnen Rotorscheiben 1.i, welche, als Schaufelscheiben 1.i.1 oder als Zwischenscheiben 1.i.2 ausgebildet sein können, axial aneinandergereiht und durch Zuganker 2 konzentrisch mitsammen verspannt. Die Rotorscheiben 1.i weisen definierte Auflageflächen 1.i.1.1 bzw. 1.1.2.1 auf, mit welchen sie sich aneinander abstützen und an welchen die durch die Zuganker 2 bedingten Reibkräfte angreifen. Diese sollen durch die kraftschlüssige Verbindung eine Verdrehung oder Verschiebung der Rotorscheiben gegeneinander im Betrieb der Anlage verhindern.

Es kann jedoch Betriebszustände geben, in welchen diese Reibkräfte nicht ausreichen, eine Dejustierung der Rotorscheiben 1.i gegeneinander zu verhindern. Deshalb ist bei einer erfindungsgemässen Ausführungsform eines Rotors 1 [Fig. 1 ... 3] zusätzlich zur kraftschlüssigen Verbindung der Rotorscheiben 1.i noch eine materialschlüssige Verbindung 3 in Form von einer Schweissnaht vorgesehen. Diese kann eine kontinuierliche oder eine diskontinuierliche, abschnittsweise verlaufende Schweissnaht sein [Fig. 3]. Diese Schweissnaht verbindet je zwei benachbarte Rotorscheiben 1.i mitsammen und verhindert dadurch, dass diese beiden Rotorscheiben Relativbewegungen gegeneinander ausführen können. Diese durch die Schweissnähte hergestellte zusätzliche Verbindung 3 ist erfindungsgemäß ausserhalb des Teilkreises der Zuganker 2, d.h. auf einem grösseren Durchmesser als dem Schraubenteilkreis 2.1 der Zuganker, angeordnet.

Figur 4 zeigt eine zur Ausführungsform der Figur 1 vergleichbare Rotoranordnung, weist jedoch im Unterschied zur Figur 1 schräg zur Rotorachse geneigte Zuganker (2) auf.

Bei der in Fig. 5 gezeigten Variante eines erfindugsgemässen Rotors 1 ist eine zusätzlich zur Kraftschlüssigen Verbindung der Rotorscheiben 1.i eine konusförmige, vorzugsweise eine doppelkonusförmige Zentrierung 4 vorgesehen. Diese sieht einen positiven bzw. negativen Ringdoppelkonus 4.i.1 bzw.4.i.2 auf jeder der miteinander zusammenwirkenden Rotorscheiben 1.i vor, wobei je ein positiver Ringdoppelkonus 4.i.1 mit einem negativen Ringdoppelkonus 4.i.2 der beiden benachbarten Rotorscheiben in Wirkverbindung steht. Diese konustörmige Zentrierung 4 ist ausserhalb des Schraubenteilkreises 2.1 der Zuganker 2 angeordnet.

Vorzugsweise weist der Doppelkonus einen Flankenwinkel von 30° ... 60° auf. Die konusförmige Zentrierung 4 ergibt also eine formschlüssige Halterung in radialer Richtung und erhöht durch ihre Auflageflächen ausserdem auch die Reibflächen zwischen den Rotorscheiben 1.i und damit die Grösse der übertragbaren Reibkräfte.

### Bezugszeichen

- 1: Rotor
- 1.i: Rotorscheiben
- 1.i.1: Schaufelscheiben
- 1.i.2: Zwischenscheiben
- 1.i.1.1 bzw. 1.i.2,1: Auflageflächen
- 2: Zuganker
- 2.1: Schraubenteilkreis
- 3: materialschlüssige Verbindung [Schweissverbindung]
- 4: konusförmige Zentrierung
- 4.i.1: positiver Ringdoppelkonus
- 4.i.2: negativer Ringdoppelkonus

## Patentansprüche

1. Rotor für Turbomaschinen, dessen einzelne Rotorscheiben, welche die Turbinen- oder Verdichterschaufeln tragen oder schaufellose Zwischenscheiben sind, sich in konzentrisch axial aneinandergereihter Anordnung befinden und mittels einer Zugvorrichtung verbunden sind, wodurch die Rotorscheiben gegeneinander verspannt eine kompakte Einheit bilden, wobei benachbarte Rotorscheiben zusätzlich zur kraftschlüssigen Verbindung durch die Zugvorrichtung (2) eine weitere form- und/oder materialschlüssige Verbindung aufweisen,
**dadurch gekennzeichnet, dass** die Zugvorrichtung aus mehreren, einzelnen Zugankern besteht, und
dass die weitere form- und/oder materialschlüssige Verbindung zwischen jeweils aneinanderliegenden Rotorscheiben (1,i) auf einem größeren Durchmesser als dem durch die Zuganker (2) gebildeten Schraubenteilkreis (2.1) angeordnet ist.

2. Rotor nach Anspruch 1,
**dadurch gekennzeichnet, dass** die materialschlüssige Verbindung zwischen den Rotorscheiben (1.i) eine Schweissverbindung (3) ist.

3. Rotor nach Anspruch 2,
**dadurch gekennzeichnet, dass** die Schweissverbindung (3) eine durchgehende oder abschnittsweise Schweissnaht ist.

4. Rotor nach einem der Ansprüche 1 bis 3,
**dadurch gekennzeichnet, dass** die zusätzliche Verbindung der Rotorscheiben (1,i) eine konusförmige Zentrierung (4) ist.

5. Rotor nach Anspruch 4,
**dadurch gekennzeichnet, dass** die konusförmige Zentrierung (4) als positiver oder negativer Ringkonus oder als Ringdoppelkonus (4.i.1 bzw. 4.i.2) auf jeder Rotorscheibe (1.i) ausgebildet ist, wobei je ein positiver Ringkonus oder Ringdoppelkonus mit einem negativen Ringkonus oder Ringdoppelkonus der benachbarten Rotorscheibe (1.i) in Wirkverbindung steht.

## Claims

1. Rotor for turbomachines, whose individual rotor discs, which carry the turbine or compressor blades or are bladeless intermediate discs, are arranged so as to be lined up concentrically and axially and are connected by means of a tensioning device, as a result of which the rotor discs are fastened against one another and form a compact unit, adjacent rotor discs, in addition to being frictionally connected to one another by the tensioning device (2), having at least one further positive-locking connection or connection by retention of self substance **characterized in that** the tensioning device comprises a plurality of individual tie rods, and
**in that** the further positive-locking connection and/or connection by retention of self substance is arranged in each case between rotor discs (1.i) bearing against one another on a larger diameter than the screw pitch circle (2.1) formed by the tie rods (2).

2. Rotor according to Claim 1, **characterized in that** the connection by retention of self substance between the rotor discs (1.i) is a welded joint (3).

3. Rotor according to Claim 1, **characterized in that** the welded joint (3) is a continuous weld or a weld in sections.

4. Rotor according to one of Claims 1 to 3, **characterized in that** the additional connection of the rotor discs (1.i) is a cone-shaped centring arrangement (4).

5. Rotor according to Claim 4, **characterized in that** the cone-shaped centring arrangement (4) is formed as a positive or negative annular cone or annular double cone (4.i.1 or 4.i.2 resp.) on each rotor disc (1.i), each positive annular cone or annular double cone being in operative connection with a negative annular cone or annular double cone respectively of the adjacent rotor disc (1.i).

## Revendications

1. Rotor pour turbomachines, dont les différents disques de rotor, lesquels portent les aubes de la turbine ou du compresseur, ou bien sont des disques intermédiaires sans aubes, sont placés les uns contre les autres selon une disposition axiale concentrique et sont reliés par un dispositif de traction, ce qui fait que les disques de rotor serrés les uns contre les autres forment un ensemble compact dans lequel les disques de rotor voisins présentent, outre la liaison par force réalisée par le dispositif de traction (2), une autre liaison par forme et/ou par matière, **caractérisé en ce que** le dispositif de traction se compose de plusieurs tirants séparés et que l'autre liaison par forme et/ou par matière entre des disques de rotor (1.i) placés à chaque fois l'un contre l'autre est disposée sur un diamètre supérieur à celui du cercle primitif de vissage (2.1) formé par les tirants (2).

2. Rotor selon la revendication 1, **caractérisé en ce que** la liaison par matière entre les disques de rotor (1.i) est un assemblage par soudure (3).

3. Rotor selon la revendication 2, **caractérisé en ce que** l'assemblage par soudure (3) est un cordon de soudure continu ou en segments.

4. Rotor selon les revendications 1 à 3, **caractérisé en ce que** la liaison supplémentaire entre les disques de rotor (1.i) est un centrage en forme de cône (4).

5. Rotor selon la revendication 4, **caractérisé en ce que** le centrage en forme de cône (4) peut être configuré comme un cône annulaire positif ou négatif ou comme un double cône annulaire (4.i.1 ou 4.i.2) sur chaque disque de rotor (1.i), chaque cône annulaire positif ou double cône annulaire se trouvant en liaison active avec un cône annulaire négatif ou double cône annulaire du disque de rotor (1.i) voisin.
